# FASCICULE DE BREVET EUROPEEN

(11) **EP 3 791 843 B1**
(45) Date de publication et mention de la délivrance du brevet: **05.07.2023**
(21) Numéro de dépôt: 20192777.9
(22) Date de dépôt: 26.08.2020
(51) Int. Cl.: A61G 1/04, A61G 1/048

(54) **DISPOSITIF DE PREHENSION D'UN BRANCARD, BRANCARD ET CHARIOT MOTORISE ASSOCIES AVEC COMMANDES INTEGREES SANS FIL DES FONCTIONS MOTORISEES**
VORRICHTUNG ZUM GREIFEN EINER TRAGE, ENTSPRECHENDE TRAGE UND MOTORISIERTER WAGEN MIT INTEGRIERTER DRAHTLOSER STEUERUNG DER MOTORISIERTEN FUNKTIONEN
DEVICE FOR GRIPPING A STRETCHER, ASSOCIATED STRETCHER AND MOTORISED CARRIAGE WITH INTEGRATED WIRELESS CONTROLS FOR MOTORISED FUNCTIONS

(30) Priorité: 13.09.2019 FR 1910146
(43) Date de publication de la demande: 17.03.2021
(73) Titulaire: CDC GROUP, 69720 Saint-Bonnet-de-Mure (FR)
(72) Inventeur: CHAPUIS, Christian, 69740 Genas (FR)
(74) Mandataire: Cabinet Laurent & Charras

(56) Documents cités:
- EP-A1- 1 693 035
- US-A1- 2013 150 928

## Description

### DOMAINE TECHNIQUE

L'invention concerne un dispositif de préhension d'un brancard, c'est-à-dire les moyens permettant de soulever et/ou de déplacer un brancard. L'invention concerne plus particulièrement un dispositif de préhension intégrant des moyens de commande sans fil. L'invention concerne également un brancard et un chariot motorisé associés.

L'invention trouve une application particulièrement avantageuse pour les brancards montés sur des chariots motorisés.

### ART ANTERIEUR

Un brancard comporte classiquement des barres métalliques creuses dont une extrémité est pourvue d'une poignée pour permettre la préhension du brancard par le brancardier, tel que par exemple décrit dans le document WO 2001/70161. Les poignées des brancards subissent de nombreux chocs lors du transport de malades car les brancardiers évoluent régulièrement dans des environnements exigus, tels que des escaliers. Ainsi, la poignée doit être la plus solide et la plus ergonomique possible pour limiter les risques que le brancardier ne lâche le brancard. En outre, si la poignée est trop volumineuse par rapport au volume de la barre métallique, elle risque de former une butée qui pourrait d'entrer en contact avec les murs lorsque les brancardiers évoluent dans des environnements exigus.

US 2013/150928 divulgue un dispositif de préhension d'un brancard, comprenant une barre de support, une poignée, un support d'au moins une batterie et un circuit électronique comportant des moyens de communication en fil.

Se pose également le problème d'intégrer des moyens de commande sans fil dans une poignée d'un brancard. En effet, pour alimenter durablement ces moyens de commande sans fil, il convient d'utiliser une source de stockage d'énergie associée à un circuit électronique. Si ces éléments sont disposés autour de la barre métallique, ils créaient une surépaisseur qui risque de détériorer la poignée lors de l'utilisation. En outre, il n'est pas possible d'intégrer le circuit électronique à l'intérieur de la barre de support métallique car cette barre formerait une cage de Faraday et bloquerait au moins en partie les transmissions sans fils.

Le problème technique de l'invention est donc d'intégrer des moyens de commande sans fil dans une poignée d'un brancard sans créer une surépaisseur et en limitant l'impact de la barre de support métallique sur les communications sans fil.

### EXPOSE DE L'INVENTION

Pour résoudre ce problème, l'invention propose d'utiliser une poignée fixée sur une barre de support d'un brancard, la poignée et la barre de support comportant une lumière permettant d'intégrer un support d'au moins une batterie à l'intérieur de la barre de support. La poignée comporte, en outre, un circuit électronique intégrant des moyens de communication sans fil. Ce circuit électronique est monté autour de la barre de support sur une partie avant de la poignée de sorte à limiter l'influence de la barre métallique sur les communications sans fil. Des connexions entre le support d'au moins une batterie et le circuit électronique sont également formées dans la partie avant de la poignée.

Ainsi, l'invention propose d'utiliser l'espace interne de la barre de support pour intégrer au moins une batterie sans créer de surépaisseur et de monter le circuit électronique autour de la barre de support pour limiter les perturbations des communications sans fil.

A cet effet, l'invention concerne un dispositif de préhension d'un brancard, ledit dispositif comportant :
une barre de support métallique creuse destinée à être solidarisé sur ledit brancard de sorte à supporter le poids d'un patient ; et
une poignée fixée sur une extrémité de ladite barre de support.

Ledit dispositif de préhension comporte un support d'au moins une batterie, ledit support étant intégré dans ladite barre de support à travers une lumière de ladite barre de support et une lumière de ladite poignée ; ladite poignée comportant une partie avant ménagée autour de ladite barre de support et supportant un circuit électronique comportant des moyens de communication sans fil ; ledit circuit électronique étant relié avec ledit support au moyen de connexions traversant ladite lumière de ladite barre de support.

L'invention permet ainsi d'obtenir une poignée particulièrement compacte tout en intégrant des moyens de communication sans fil. L'invention peut être utilisée pour commander sans fil tout type de dispositif électronique. De préférence, la poignée est utilisée pour commander un chariot motorisé supportant le brancard. Ainsi, la poignée peut commander le déplacement en hauteur du brancard sur le chariot motorisé ou la connexion entre le chariot motorisé et un récepteur disposé dans une ambulance.

Selon un mode de réalisation, ledit support comporte un axe fixé dans ladite poignée de sorte à permettre un déplacement dudit support entre deux positions : une position de remplacement dans laquelle ladite au moins une batterie est extraite de ladite barre de support ; et une position d'alimentation dans laquelle ladite au moins une batterie est insérée à l'intérieur de ladite barre de support.

Ce mode de réalisation permet de remplacer facilement la batterie. De préférence, ledit support comporte un ergot destiné à coopérer avec une came d'une vis accessible depuis une partie arrière de ladite poignée de sorte qu'une rotation de ladite vis entraine un déplacement dudit support depuis ladite position d'alimentation vers ladite position de remplacement. Il est ainsi particulièrement simple d'extraire le support de la barre sans démonter toute la poignée. En outre, pour limiter l'oxydation de la tête de la vis, ledit dispositif de préhension comporte préférentiellement un cache destiné à recouvrir la tête de ladite vis.

Selon un mode de réalisation, ladite lumière de ladite barre de support présente, en direction de ladite partie avant, une longueur plus importante que la longueur de ladite lumière de la poignée. Ce mode de réalisation permet le positionnement de l'axe du support. De préférence, des fils de connexion s'étendent entre ledit support et ledit circuit électronique à travers une partie avant de ladite lumière de ladite barre de support.

Selon un mode de réalisation, ladite poignée est fixée sur ladite barre de support au moyen d'une vis traversant le circuit électronique, un alésage ménagé au sein de ladite poignée et un alésage ménagé au sein de ladite barre de support. En complément ou alternativement, ledit support présente une forme adaptée à une forme de ladite lumière de ladite barre de support de sorte à permettre un maintien de ladite poignée sur ladite barre de support au moyen d'une coopération entre ladite forme dudit support et ladite forme de ladite lumière. Ainsi, la vis traversant le circuit électronique sert uniquement à maintenir la poignée dans sa position lors de l'ouverture du support de batteries. Le blocage principal dans la poignée est assuré par la coopération du support de batteries et de la lumière de la barre de support limitant, ainsi, les sollicitations sur la vis traversant le circuit électronique.

Selon un mode de réalisation, ledit support est configuré pour recevoir, de manière superposée, deux batteries de forme cylindrique. Ce mode de réalisation permet d'intégrer efficacement des batteries dans la hauteur d'une barre de support classique.

Selon un mode de réalisation, ladite barre de support comportant deux barres coulissantes l'une par rapport à l'autre, ladite poignée comporte une vis de réglage permettant de régler la position entre les deux barres coulissantes de ladite barre de support.

Selon un second aspect, l'invention concerne un brancard comportant deux barres de support sensiblement parallèles entre elles, entre lesquelles est maintenu un élément de support, au moins une extrémité de l'une des deux barres de support étant pourvue d'un dispositif de préhension selon le premier aspect de l'invention.

Selon un troisième aspect, l'invention concerne un chariot motorisé comportant au moins une motorisation et un réceptacle pour maintenir un brancard selon le second aspect de l'invention; ledit dispositif de préhension étant configuré pour commander ladite au moins une motorisation dudit chariot.

### BREVE DESCRIPTION DES FIGURES

D'autres caractéristiques et avantages de l'invention ressortiront clairement de la description qui en est faite ci-après, à titre indicatif et nullement limitatif, en référence aux dessins annexés, dans lesquels :
La figure 1 est une vue en perspective d'un dispositif de préhension conforme à l'invention dans lequel un support d'au moins une batterie est en position de remplacement ; et
La figure 2 est une vue perspective éclatée des éléments de la figure 1.

### DESCRIPTION DETAILLEE DE L'INVENTION

Les figures 1 et 2 illustrent un dispositif de préhension **10** d'un brancard. Le dispositif de préhension **10** comporte une barre de support **11** qui est destinée à supporter le brancard. Cette barre de support **11** est typiquement constituée d'une barre métallique creuse, de section transversale sensiblement rectangulaire avec une hauteur pouvant varier entre 2 et 5 cm et une largeur pouvant varier entre 1 et 3 cm.

Le brancard peut correspondre à tout type de brancard connu que ce soit un brancard monté sur un chariot ou non. De préférence, l'invention est utilisée pour un chariot motorisé supportant un brancard ; que ce soit un chariot monobloc ou bi-bloc, c'est-à-dire un chariot solidarisé ou non avec le brancard.

En effet, dans le cadre d'un chariot motorisé, il est nécessaire de prévoir des moyens de commande des motorisations du chariot. La présente invention propose l'utilisation d'une poignée **12** intégrant un circuit électronique **20** permettant de commander à distance des équipements électroniques. Ainsi, la poignée **12** de l'invention peut être utilisée pour commander les déplacements d'un chariot motorisé. En variante, cette poignée **12** peut être utilisée pour commander d'autres appareils électroniques sans modifier l'invention.

La complexité de l'invention réside dans l'intégration des éléments électroniques de communication sans fil et d'alimentation du circuit électronique **20** sans créer de surépaisseurs préjudiciables pour le dispositif de préhension **10** et sans limiter les capacités de communication des moyens de communication sans fil du circuit électronique **20.**

Pour ce faire, le circuit électronique **20** est alimenté par des batteries **17** qui sont montées sur un support **16** intégré à l'intérieur de la barre **11.**

L'invention peut être utilisée avec une ou plusieurs batteries **17** et la forme des batteries peut varier sans changer l'invention. Le circuit électronique **20** est disposé autour de la barre **11** de telle sorte que les éléments métalliques formant la barre **11** ne perturbent pas les transmissions sans fil du circuit électronique **20.** La liaison entre les batteries **17** et le circuit électronique **20** est réalisé par deux contacteurs **22** et **23** qui sont disposés à l'intérieur du support **16.**

Pour pouvoir facilement remplacer les batteries **17,** le support **16** est monté articulé sur un axe **33** fixé dans le corps de la poignée **12.** Le support **16** est ainsi mobile entre deux positions : une position de remplacement des batteries **17,** telle qu'illustrée sur la figure 1, et une position d'alimentation dans laquelle le support **16** pénètre à l'intérieur d'une lumière **15** de la poignée et d'une lumière **14** de la barre **11.** Ainsi, lorsque le support **16** est intégré dans les lumières **14** et **15,** la partie supérieure du support **16** forme la partie supérieure d'une poignée conventionnelle.

L'utilisateur peut donc manier la poignée comme à son habitude. Pour ce faire, la poignée est préférentiellement pourvue de zones ergonomiques **34** disposées dans la partie inférieure de la poignée **12** et permettant de positionner les doigts de l'utilisateur.

La lumière **14** de la barre est plus longue que la lumière **15** de la poignée **12** de sorte que la lumière **14** s'étende plus largement en direction de la partie avant **18** de la poignée **12.** Dans cette partie avant **18,** des fils de connexion provenant du contacteur avant **22** relient les batteries **17** au circuit électronique **20.** Devant cette lumière **14,** la barre de support **11** présente également un alésage **46** ainsi qu'une vis de réglage **35.** La vis de réglage **35** est uniquement destinée à régler la longueur de la barre de support lorsque la barre de support intègre une seconde barre interne coulissante à l'intérieur de la barre de support **11.** L'alésage **46** permet de maintenir la poignée **12** sur la barre **11.** Pour ce faire, une vis de fixation **26** traverse le circuit électronique **20** puis un alésage **45** de la poignée **12** et l'alésage **46** de la barre **11.** Cependant, compte tenu des forces exercées sur la poignée **12,** cette simple vis de fixation **26** peut être insuffisante pour résister aux différents efforts et garantir la fixation de la poignée **12** sur la barre **11.** Ainsi, la forme du support **16** est préférentiellement adaptée à la forme de la lumière **14** de sorte que, lorsque le support **16** est dans la position d'alimentation, il concourt également à maintenir la poignée **12** sur la barre **11** au moyen d'une coopération entre la forme du support **16** et la forme de la lumière **14.** Ainsi, le maintien de la poignée **12** sur la barre **11** est principalement assuré par la coopération entre la forme du support **16** et la forme de la lumière **14,** et la vis **26** permet uniquement de maintenir la poignée **12** lorsque le support **16** est déplacé hors de la lumière **14.**

En outre, le circuit électronique **20** est préférentiellement réalisé en plusieurs parties disposées au-dessus et de part et d'autre d'une partie avant **18** de la poignée **12.** La partie supérieure du circuit électronique **20** est fixée par la vis **26** alors que les parties latérales sont fixées par des ergots **27** pénétrants à travers le circuit électronique **20** et recouverts par une rondelle de fixation **28.** Sur ce circuit électronique, plusieurs bouton poussoirs **21** sont soudés ainsi qu'au moins un module de communication sans fil **24.**

Ces différents éléments électroniques ainsi que leur connexion sont recouverts par un capot de protection étanche **25** et particulièrement résistant. Tel qu'illustré sur la figure 1, l'intégration du circuit électronique **20** et du capot de protection **25** présente une surépaisseur très faible par rapport à l'épaisseur de la poignée **12** et permet à l'opérateur d'accéder à plusieurs boutons de commande **40-42.**

Dans le cas d'un chariot motorisé, le bouton de commande **40** peut commander le recul automatisé du chariot lorsque celui-ci coopère avec un récepteur disposé dans une ambulance, alors que les boutons **41** et **42** peuvent commander la montée ou la descente du chariot pour positionner le brancard à hauteur de l'utilisateur.

En outre, d'autres types de commande sans fil peuvent être utilisés sans changer l'invention. Par exemple, des boutons peuvent être utilisés pour commander le bridage ou le débridage d'une ou plusieurs béquilles d'un chariot motorisé de sorte à faciliter la coopération entre le chariot motorisé et un récepteur disposé dans une ambulance.

Un autre aspect de l'invention réside dans les moyens permettant de remplacer les batteries **17.** En effet, un mode de réalisation de l'invention propose d'aménager une vis **29** dans la partie arrière **19** de la poignée **12** dans laquelle une came **30** est fixée. Cette came **30** permet de coopérer avec un ergot **32** disposées sur le support **16.** Lorsque la vis **29** est entraînée en rotation par un outil dans un premier sens de rotation, par exemple un tournevis, la came **30** engendre un déplacement de l'ergot **32,** qui entraîne une rotation du support **16** par rapport à l'axe **33** et permet de sortir de quelques millimètres la face supérieure du support **16,** de sorte qu'un utilisateur puisse continuer le mouvement d'extraction du support **16** et remplacer les batteries **17.**

Dans un second sens de rotation de la vis **29,** la vis **29** permet de forcer la fermeture du support **16** en exerçant une pression sur une extrémité opposée à l'axe **33** de sorte que l'ergot **32** pénètre dans un logement ménagé à l'extrémité de la vis **29.** Un joint torique ou une rondelle élastique, non représenté et situé sous la tête de la vis **29,** empêche la rotation en sens inverse de la vis **29** lorsque l'ergot **32** est disposé dans le logement. En outre, ce joint torique ou cette rondelle élastique assure l'étanchéité de la poignée **12** au niveau de la vis **29.**

De préférence, cette vis arrière **29** est protégée par une cache **31** de sorte que la tête de la vis **29** soit inaccessible et protégée.

En conclusion, l'invention permet de réaliser un dispositif de préhension **10** pour un brancard qui présente des dimensions sensiblement similaires aux poignées existantes, mais qui permet d'intégrer un circuit électronique **20** avec un module de transmission sans fil **24** disposé autour de la barre de support **11** et des batteries **17** disposées à l'intérieur de la barre de support **11.** L'utilisateur d'un brancard peut donc commander des dispositifs électroniques sans utiliser une commande distincte limitant ainsi le risque de perte de la télécommande.

## Revendications

1. Dispositif de préhension (10) d'un brancard, du type comprenant :
• une barre de support (11) métallique creuse destinée à être solidarisée sur ledit brancard afin de supporter le poids d'un patient ; et
• une poignée (12) fixée sur une extrémité (13) de ladite barre de support (11) ; ledit dispositif de préhension (10) comportant un support (16) d'au moins une batterie (17), ledit support (16) étant intégré dans ladite barre de support (11) à travers une lumière (14) de ladite barre de support (11) et une lumière (15) de ladite poignée (12) ; ladite poignée (12) comportant une partie avant (18) ménagée autour de ladite barre de support (11) et supportant un circuit électronique (20) comportant des moyens de communication sans fil (24) ; ledit circuit électronique (20) étant relié avec ledit support (16) au moyen de connexions traversant ladite lumière (14) de ladite barre de support (11).

2. Dispositif de préhension selon la revendication 1, ***dans lequel*** le support (16) comporte un axe (33) fixé dans la poignée (12) de sorte à permettre un déplacement dudit support (16) entre deux positions : une position de remplacement dans laquelle ladite au moins une batterie (17) est extraite de la barre de support (11) ; et une position d'alimentation dans laquelle ladite au moins une batterie (17) est insérée à l'intérieur de ladite barre de support (11).

3. Dispositif de préhension selon la revendication 2, ***dans lequel*** le support (16) comporte un ergot (32) destiné à coopérer avec une came (30) d'une vis (29) accessible depuis une partie arrière (19) de la poignée (12) de sorte qu'une rotation de ladite vis (29) entraine un déplacement dudit support (16) depuis ladite position d'alimentation vers ladite position de remplacement.

4. Dispositif de préhension selon la revendication 3, ***dans lequel*** ledit dispositif de préhension (10) comporte également un cache (31) destiné à recouvrir une tête de ladite vis (29).

5. Dispositif de préhension selon l'une des revendications 1 à 4, ***dans lequel*** la lumière (14) de la barre de support (11) présente, en direction de la partie avant (18), une longueur plus importante qu'une longueur de ladite lumière (15) de ladite poignée (12).

6. Dispositif de préhension selon la revendication 5, ***dans lequel*** des fils de connexion s'étendent entre le support (16) et le circuit électronique (20) à travers une partie avant de ladite lumière (14) de ladite barre de support (11).

7. Dispositif de préhension selon l'une des revendications 1 à 6, ***dans lequel*** la poignée (12) est fixée sur la barre de support (11) au moyen d'une vis (26) traversant le circuit électronique (20), un alésage (45) ménagé dans ladite poignée (12) et un alésage (46) ménagé dans ladite barre de support (11).

8. Dispositif de préhension selon l'une des revendications 1 à 7, ***dans lequel*** le support (16) présente une forme adaptée à une forme de la lumière (14) de la barre de support (11) de sorte à permettre un maintien de la poignée (12) sur ladite barre de support (11) au moyen d'une coopération entre ladite forme dudit support (16) et ladite forme de ladite lumière (14).

9. Dispositif de préhension selon l'une des revendications 1 à 8, ***dans lequel*** le support (16) est configuré pour recevoir, de manière superposée, deux batteries (17) de forme cylindrique.

10. Dispositif de préhension selon l'une des revendications 1 à 9, ***dans lequel,*** la barre de support (11) comporte deux barres coulissantes l'une par rapport à l'autre, la poignée (12) comportant une vis de réglage (35) permettant de régler la position entre les deux barres coulissantes de ladite barre de support (11).

11. Brancard comportant deux barres de support (11) sensiblement parallèles entre elles, entre lesquelles est maintenue un élément de support, au moins une extrémité de l'une des deux barres de support (11) étant pourvue d'un dispositif de préhension (10) selon l'une des revendications 1 à 10.

12. Chariot motorisé comportant au moins une motorisation et un réceptacle maintenant un brancard selon la revendication 11, dans lequel le dispositif de préhension (10) est configuré pour commander ladite au moins une motorisation dudit chariot.

## Patentansprüche

1. Vorrichtung zum Greifen (10) einer Trage, vom folgenden Typ mit:
• einer hohlen Haltestange (11) aus Metall, zur Befestigung an dieser Trage um das Gewicht eines Patienten zu halten; und
• einem Griff (12) befestigt an einem Ende (13) dieser Haltestange (11);
die erwähnte Greifvorrichtung (10) umfasst dabei eine Halterung (16) für mindestens eine Batterie (17), die Halterung (16) ist dabei in der erwähnten Haltestange (11) über eine Öffnung (14) dieser Haltestange (11) und eine Öffnung (15) dieses Griffs (12) integriert; dieser Griff (12) umfasst dabei ein Vorderteil (18), ausgespart um diese Haltestange (11) herum, das einen elektronischen Schaltkreis (20) enthält, dieser umfasst Mittel zur drahtlosen Steuerung (24); dieser elektronischen Schaltkreis (20) ist mit dieser Halterung (16) über Verbindungen verbunden, die durch die erwähnte Öffnung (14) dieser Haltestange (11) hindurchführen.

2. Vorrichtung zum Greifen nach Anspruch 1, ***bei der*** die Halterung (16) eine Achse (33) enthält, die im Griff (12) befestigt ist, so dass eine Verschiebung dieser Halterung (16) zwischen zwei Positionen möglich ist: einer Austauschposition, in der diese mindestens eine Batterie (17) aus der Haltestange (11) herausgezogen ist; und einer Versorgungsposition, in der diese mindestens eine Batterie (17) in diese Haltestange (11) hineingeschoben ist.

3. Vorrichtung zum Greifen nach Anspruch 2, ***bei der*** die Halterung (16) eine Nase (32) enthält, bestimmt zum Zusammenwirken mit der Nocke (30) einer Schraube (29), zugänglich von einem hinteren Teil (19) des Griffes (12) aus, so dass eine Rotation dieser Schraube (29) zu einer Verschiebung dieser Halterung (16) aus dieser Versorgungsposition in die erwähnte Austauschposition führt.

4. Vorrichtung zum Greifen nach Anspruch 3, ***bei der*** diese Greifvorrichtung (10) außerdem eine Abdeckung (31) zum Abdecken eines Kopfs dieser Schraube (29) umfasst.

5. Vorrichtung zum Greifen nach einem der Ansprüche 1 bis 4, ***bei der*** die Öffnung (14) der Haltestange (11) in Richtung des Vorderteils (18), eine größere Länge aufweist, als die Länge der erwähnten Öffnung (15) des erwähnten Griffs (12).

6. Vorrichtung zum Greifen nach Anspruch 5, ***bei der*** Verbindungsdrähte zwischen der Halterung (16) und dem elektronischen Schaltkreis (20) durch ein Vorderteil der erwähnten Öffnung (14) dieser Haltestange (11) laufen.

7. Vorrichtung zum Greifen nach einem der Ansprüche 1 bis 6, ***bei der*** der Griff (12) an der Haltestange (11) über eine Schraube (26) befestigt ist, die durch den elektronischen Schaltkreis (20), eine Bohrung (45) ausgespart in diesem Griff (12) und eine Bohrung (46) ausgespart in dieser Haltestange (11), hindurchführt.

8. Vorrichtung zum Greifen nach einem der Ansprüche 1 bis 7, ***bei der*** die Halterung (16) eine Form aufweist, die an die Form der Öffnung (14) der Haltestange (11) angepasst ist und es so zu ermöglichen, den Griff (12) auf dieser Haltestange (11) festzuhalten, durch Zusammenwirken dieser Form der Halterung (16) und dieser Form der erwähnten Öffnung (14).

9. Vorrichtung zum Greifen nach einem der Ansprüche 1 bis 8, ***bei der*** die Halterung (16) dazu konfiguriert ist, zwei übereinanderliegende Batterien (17) in Zylinderform aufzunehmen.

10. Vorrichtung zum Greifen nach einem der Ansprüche 1 bis 9, ***bei der*** die Haltestange (11) zwei gegeneinander verschiebbare Stangen umfasst, der Griff (12) umfasst dabei eine Einstellschraube (35) mit der die Einstellung der Position zwischen den beiden verschiebbaren Stangen dieser Haltestange (11) möglich ist.

11. Trage, die zwei im Wesentlichen zueinander parallele Haltestangen (11) umfasst, zwischen denen ein Halteelement gehalten wird, mindestens ein Ende einer der beiden Haltestangen (11) verfügt dabei über eine Greifvorrichtung (10) nach einem der Ansprüche 1 bis 10.

12. Motorisierter Wagen, der mindestens einen Motorantrieb und eine Aufnahme umfasst, die eine Trage nach Anspruch 11 hält, bei der die Greifvorrichtung (10) zur Steuerung dieses mindestens einen Motorantriebs dieses Wagens konfiguriert ist.

## Claims

1. Device for gripping (10) a stretcher, of a type comprising:
• A hollow metal support bar (11) designed to be made integral with the said stretcher to take the weight of a patient; and
• a handle (12) attached to one end (13) of said support bar (11);
said gripping device (10) comprising a support (16)
at least one battery (17), said support (16) being incorporated in the said support bar (11) through a hole (14) in the said support bar (11) and a hole (15) in the said handle (12); the said handle (12) comprising a front part (18) arranged around said support bar (11) and supporting an electronic circuit (20) integrating wireless communication means (24); said electronic circuit (20) being connected with said support (16) by means of connections passing through said hole (14) in said support bar (11)

2. A gripping device according to claim 1, *in that* the support (16) has a pin (33) fixed in the handle (12) to allow the movement of said support (16) between two positions: a replacement position in which said at least one battery (17) is extracted from the support bar (11); and a supply position in which said at least one battery (17) is inserted inside said support bar (11).

3. A gripping device according to claim 2, in that the support (16) comprises a stud (32) working together with a cam (30), a screw (29) accessible from a rear portion (19) of the handle (12) so that the rotation of said screw (29) causes said support (16) to move from said supply position to said replacement position.

4. A gripping device according to claim 3, in that said gripping device (10) also comprises a cover (31) for covering a head of said screw (29).

5. A gripping device according to any of claims 1 to 4, *in that* the hole (14) of the support bar (11), in the front part (18), is longer than the length of said hole (15) in said handle (12).

6. A gripping device according to claim 5, in that connecting wires run between the support (16) and the electronic circuit (20) through a front portion of said hole (14) in said support bar (11).

7. A gripping device according to any of claims 1 to 6, in that the handle (12) is fixed to the support bar (11) by means of a screw (26) passing through the electronic circuit (20), a bore (45) being provided in said handle (12) and a bore (46) provided in said support bar (11).

8. A gripping device according to any of claims 1 to 7, in that the shape of the support (16) is adapted to a shape of the hole (14) in the support bar (11) to allow the holding of the handle (12) on said support bar (11) by means of the working together between said shape of said support (16) and said shape of said hole (14).

9. A gripping device according to any of claims 1 to 8, in that the support (16) is set up to receive two cylindrically shaped superimposed batteries (17).

10. A gripping device according to any of claims 1 to 9, in that the support bar (11) comprises two bars sliding with respect to each other, wherein the handle (12) comprises an adjusting screw (35) for adjusting the position between the two sliding bars of said support bar (11).

11. A stretcher with two substantially parallel support bars (11), between which a supporting part is held, wherein at least one end of one of the two support bars (11) is provided with a gripping device (10) according to one of the claims 1 to 10.

12. A motorised carriage with at least one motorised system and a support receptacle holding a stretcher according to claim 11, wherein the gripping device (10) is set up to control said at least one motorised device of the said carriage.
